# EUROPÄISCHE PATENTANMELDUNG

(11) **EP 4 212 683 A1**
(43) Veröffentlichungstag der Anmeldung: **19.07.2023**
(21) Anmeldenummer: 23151703.8
(22) Anmeldetag: 16.01.2023
(51) Int. Cl.: E04C 5/16, E04C 5/20

(54) **ABSTANDSHALTER, ANORDNUNGEN MIT MINDESTENS EINEM SOLCHEN ABSTANDSHALTER UND VERFAHREN ZUR ERRICHTUNG EINES GEBÄUDEELEMENTS**

(30) Priorität: 17.01.2022 DE 102022100942
(71) Anmelder: Graf, Hubert, 86934 Reichling (DE)
(72) Erfinder: Graf, Hubert, 86934 Reichling (DE)
(74) Vertreter: Mollekopf, Gerd Willi

(57) **Zusammenfassung**

Es wird ein Abstandshalter, insbesondere zur Einstellung des Abstandes zwischen einer Armierung und einem Schalungselement, vorgeschlagen. Der Abstandshalter (2) weist ein erstes Teilelement (2a) mit einer ersten Stirnseite (4a), und ein zweites Teilelement (2b) mit einer zweiten Stirnseite (4b) auf, das mit dem ersten Teilelement (2a) wiederlösbar und/oder verstellbar verbunden ist. An der ersten Stirnseite (4a) ist zumindest eine Aufnahme (8, 8a-d) angeordnet, die ausgestaltet ist, um ein Bauelement, insbesondere eine Armierung (26, 36), zumindest teilweise aufzunehmen, und die Länge des Abstandshalters (2) ist in Längsrichtung (A) durch Verschieben des ersten Teilelements (2a) und/oder des zweiten Teilelements (2b) variierbar.

## Beschreibung

Die Erfindung betrifft einen Abstandshalter, insbesondere zur Einstellung des Abstandes zwischen einer Armierung und einem Schalungselement, Anordnungen mit mindestens einem solchen Abstandshalter, und ein Verfahren zur Errichtung eines Gebäudeelements mit mindestens einem solchen Abstandshalter.

Beim Errichten von Wänden werden Schalungen aufgestellt, wobei eine Mindestbetondeckung, d.h. ein Mindestabstand zwischen Armierung und der Betonoberfläche der Wand bzw. der Schalung, eingehalten werden muss. Zur Einhaltung der Mindestbetondeckung können beispielsweise Abstandshalter zum Einsatz kommen, die von oben auf die Armierungen aufgeschoben oder die mit der Verschalung verbunden werden. Für verschiedene Abstände zwischen Armierung und Schalung und/oder verschiedene Armierungsdurchmesser werden verschiedene Abstandshalter bereitgestellt.

US 2004/0035064 A1 offenbart eine Vorrichtung zum Einstellen des Abstandes zwischen einem horizontalen Boden und einer horizontalen Gebäudefläche. Die Vorrichtung weist ein Fußteil auf, das auf dem horizontalen Boden aufgestellt wird, und einen auf einem dem Fußteil gegenüberliegenden Ende angeordneten Kopfabschnitt, wobei eine horizontale Gebäudefläche auf dem Kopfabschnitt gestützt bzw. gehalten werden kann. Die Vorrichtung ist nicht zur Aufnahme von Armierungen geeignet.

DE 1 659 233 A offenbart einen Abstandshalter für sich kreuzende Bewehrungsstäbe und Bewehrungsmatten in Stahlbeton. Der Abstandshalter stellt einen festen Abstand zwischen den Bewehrungsstäben und einer Schalung ein, und ist nicht dazu geeignet den Abstand je nach Bedarf variabel einzustellen.

US 10 273 692 B1 schlägt eine Vorrichtung zur Positionierung von Bewehrungsstäben zwischen zwei Schalungstafeln vor. Die Vorrichtung weist eine Haltestange auf, auf der mindestens eine Stangenklammer angebracht ist. Die Position der Stangenklammer auf der Haltestange ist einstellbar, wobei nicht die Länge der Vorrichtung bzw. der Haltestange, sondern nur die Position der Klammer auf der Haltestange veränderbar ist.

EP 3 047 081 B1 offenbart einen Abstandshalter für eine Bewehrungslage zum Einstellen eines Abstands zwischen der Bewehrungslage und einer Schalung. Der Abstandshalter weist einen Beabstandungskörper auf, der lösbar mit einer Befestigungsanordnung verbunden ist, wobei der Beabstandungskörper eine feste Länge aufweist. Der Abstand kann durch Einsetzen eines Beabstandungskörpers mit anderer Länge verändert werden. Es ist Aufgabe der Erfindung, einen flexibel einsetzbaren und kostengünstigen Abstandshalter, eine flexible und effiziente Anordnung mit mindestens einem Abstandshalter, und ein einfaches und effizientes Verfahren zur Errichtung eines Gebäudeelements mit einem solchen Abstandshalter bereitzustellen.

Diese Aufgabe wird mit den Merkmalen des Anspruchs 1, 11, 12, 13 bzw. 14 gelöst. Vorteilhafte Ausgestaltungen sind Gegenstand der Unteransprüche.

Gemäß Anspruch 1 wird ein Abstandshalter, insbesondere zur Einstellung des Abstandes zwischen einer Armierung und einem Schalungselement, bereitgestellt. Der Abstandshalter weist ein erstes Teilelement mit einer ersten Stirnseite, und ein zweites Teilelement mit einer zweiten Stirnseite, das mit dem ersten Teilelement wiederlösbar und/oder verstellbar verbunden ist, auf. An der ersten Stirnseite ist zumindest eine Aufnahme angeordnet, die ausgestaltet ist, um ein Bauelement, insbesondere eine Armierung, zumindest teilweise aufzunehmen. Die Länge des Abstandshalters ist in Längsrichtung durch Verstellen des ersten bzw. zweiten Teilelements relativ zum zweiten bzw. ersten Teilelement variierbar. Da die Länge durch relative Verstellung variierbar ist, ist es gleichwertig, ob das erste Teilelement gegenüber dem zweiten Teilelement oder umgekehrt oder beide Teilelemente gleichzeitig verstellt werden. Das Verstellen der Länge des Abstandshalters in Längsrichtung kann beispielsweise durch Verschieben und/oder Verdrehen des ersten Teilelements relativ zum zweiten Teilelement erfolgen. Das 'Aufnehmen bzw. teilweise Aufnehmen' bedeutet hier, dass das Bauteil in Längsrichtung des Abstandhalters in seinem ganzen Querschnitt an der aufgenommenen Stelle oder nur mit einem Teil dessen Querschnitts aufgenommen sein bzw. werden kann.

Der Abstandshalter weist vorzugsweise eine erste Stirnseite und eine der ersten Stirnseite gegenüberliegende zweite Stirnseite auf. Vorzugsweise entspricht die erste Stirnseite des Abstandshalters der ersten Stirnseite des ersten Teilelements und/oder die zweite Stirnseite des Abstandshalters der zweiten Stirnseite des zweiten Teilelements.

Der Abstand zwischen der ersten und zweiten Stirnseite bzw. -fläche des Abstandshalters entspricht bevorzugt der Gesamtlänge des Abstandshalters in Längsrichtung. Durch Variieren der Länge des Abstandshalters verändert sich vorzugsweise die Gesamtlänge des Abstandshalters. Mit dieser Einstellung der Länge des Abstandshalters wird bei Einsatz des Abstandshalters der Abstand zwischen dem Bauelement und dem Schalungselement eingestellt.

Bei Einsatz des Abstandshalters bzw. bei der Anordnung von Abstandshalter, Schalungselement und Bauelement liegt vorzugsweise die zweite Stirnseite am Schalungselement an, besonders vorteilhaft liegt die zweite Stirnseite parallel auf bzw. zu einer Fläche des Schalungselements an. Alternativ oder zusätzlich ist vorteilhaft bei Einsatz des Abstandshalters bzw. bei der Anordnung von Abstandshalter, Schalungselement und Bauelement das Bauelement außerhalb und/oder vor der ersten Stirnseite in zumindest einer der Aufnahmen aufgenommen (d.h. die zumindest eine Aufnahme erstreckt sich von der ersten Stirnseite weg). Besonders bevorzugt ist das Bauelement so in zumindest einer Aufnahme aufgenommen, dass das Bauelement parallel zur ersten Stirnseite verläuft. Weiter bevorzugt ist ist das Bauelement in zumindest zwei oder in genau zwei der zumindest einen Aufnahme aufgenommen. D.h. im letzteren Fall sind zumindest zwei Aufnahmen an der ersten Stirnseite vorgesehen.

Auf Baustellen werden beim Errichten von Wänden, beispielsweise vertikalen Wänden, auf einer Bodenplatte Schalungselemente (Schalungen) zur seitlichen Begrenzung aufgestellt. Der Zwischenraum zwischen diesen Schalungselemente wird anschließend mit flüssigem Beton befüllt, der nach der Aushärtung die Wand ausbildet. Innerhalb der Schalung ragen vorzugsweise Armierungen (z. B. Betonstahlstangen) senkrecht oder im Wesentlichen senkrecht aus einer Bodenplatte, beispielsweise um 50 bis 60 cm, heraus. Mit diesen Armierungen soll die Wand kraftschlüssig verbunden werden. Diese herausragenden Armierungen werden normalerweise mit der Bodenplatte vergossen. An diese Armierungen können zusätzlich Armierungen, beispielsweise in Form von Armierungsmatten bzw. Betonstahlmatten, zur Verstärkung bzw. kraftschlüssigen Verbindung der darauf vergossenen Wand angebracht werden. Die Armierungsmatten werden dabei senkrecht oder im Wesentlichen senkrecht innerhalb der Schalung positioniert und mit den Armierungen, die aus der Bodenplatte ragen, verbunden, beispielsweise durch Draht oder ähnliche Verbindungsmittel. Auch flächig verteilt über die Armierungs- bzw. Betonstahlmatten sind vorzugsweise Abstandshalter angeordnet, die den Abstand zum Schalungselement herstellen. Beispielsweise sind im oberen Bereich der Matte Abstandshalter angeordnet, die die Matte nach der (beispielsweise senkrechten) Ausrichtung des Schalungselements innerhalb der Verschalung so ausrichten, dass die Betondeckung zwischen der Matte und der Außenseite der Betonwand (= Innenseite des Schalungselements) gewährleistet bleibt. Dadurch ist es nicht notwendig, verschiedene Abstandshalter im Bodenbereich und im Flächenbereich der zu vergießenden Betonwand vorzusehen.

Der später mit Beton verfüllte Abstand zwischen der Betonoberfläche und der Außenkante der Armierung wird als Betondeckung bezeichnet. Dabei ist eine Mindestbetondeckung von beispielsweise 20 bis 50 mm erforderlich, um das Rosten der vergossenen Armierung zu vermeiden und durch die Betondeckung die notwendige Dauerhaftigkeit des Bauteils sowie einen ausreichenden Feuerwiderstand sicherzustellen.

Die Mindestbetondeckung wird durch den Einsatz des Abstandshalters gewährleistet. Vorzugsweise kommen mehrere über die Schalung verteilte Abstandshalter beim Errichten einer Wand zum Einsatz. Besonders bevorzugt sind die Abstandshalter im unteren und oberen Bereich der Wand positioniert.

Der Abstandshalter wird vorzugsweise mit seinem ersten Teilelement mit der Aufnahme an der Armierung angebracht, aufgesteckt oder montiert. Danach kann der Abstandshalter durch Verstellen des zweiten Teilelements mit der freien Seite des zweiten Teilelements an die Schalung z.B. einer vertikalen Wand angelegt werden.

Die Armierungen der Armierungsmatten bzw. die Armierungen, die aus der Bodenplatte ragen, sind oftmals nicht in einer Linie angeordnet. Dadurch variieren die Abstände zwischen den Armierungen einer zu errichtenden Wand und den Schalungen, die in einer gewünschten Abstandsebene positioniert werden. Die Armierungen sind demnach nicht in einer Ebene parallel zu der gewünschten Abstandsebene der Schalung angeordnet. Der Abstandshalter macht es möglich, die Länge jedes Abstandshalters auf die unterschiedlichen Abstände zwischen Schalung und Armierung individuell anzupassen.

Der Abstandshalter kann beispielsweise auch beim Errichten einer Treppe zwischen der Verschalung der Treppe und deren Armierung eingesetzt werden, um eine Mindestbetondeckung zu gewährleisten. In diesem Fall wird der Abstandshalter vorzugsweise mit seinem zweiten Teilelement fest mit der Verschalung verbunden. Das zweite Teilelement kann hierfür an der zweiten Stirnseite eine Öffnung aufweisen mittels der der Abstandshalter mit der Armierung durch beispielsweise einen Nagel an der Verschalung der Treppe anbringbar ist. Nach dem Anbringen bzw. Montieren der Verschalung der Treppe mit dem angebrachten Abstandshalter nimmt die zumindest eine Aufnahme des Abstandshalters eine Armierung der Treppe zumindest teilweise auf. Vorzugsweise werden beim Einsatz an einer Treppe mehrere über die Verschalung verteilte, vorzugsweise an den Außenseiten der Armierung und/oder Innenseite der Verschalungselemente angebrachte, Abstandshalter angeordnet.

Die "Längsrichtung" entspricht der Richtung der "Längsachse" des Abstandshalters, die wiederum die Achse ist, die in Richtung der längeren Ausdehnung des Abstandshalters verläuft. Die "Längsachse" steht im montierten Zustand des Abstandshalters vorzugsweise senkrecht oder im Wesentlichen senkrecht auf der Armierung des Bauteils und/oder der Verschalung.

Vorzugsweise sind das erste und zweite Teilelement konzentrisch zueinander angeordnet, d.h. die Teilelemente teilen sich eine gemeinsame Längsachse. Besonders bevorzugt sind das erste und zweite Teilelement bezüglich der Längsachse als runde und/oder im Wesentlichen rotationssymmetrische Körper ausgeführt (beispielsweise abgesehen von den Öffnungen und Aufnahmen).

Die Querschnittsform, d.h. senkrecht zur Längsachse, des ersten und zweiten Teilelements ist vorzugsweise identisch oder im Wesentlichen identisch, besonders bevorzugt mit unterschiedlicher Skalierung. Beispielsweise können das erste und zweite Teilelement einen runden oder rechteckigen bzw. viereckigen Querschnitt aufweisen, wobei der Querschnitt des ersten oder zweiten Teilelements vorzugsweise kleiner ausgeführt ist als der des anderen Teilelements.

Der Abstandshalter weist eine Umfangswandung auf, die durch die erste Stirnseite und zweite Stirnseite des Abstandshalters bzw. des ersten und zweiten Teilelements begrenzt ist. Vorzugsweise sind das erste Teilelement und das zweite Teilelement bezüglich der Umfangswandung rund in Form eines Ring- oder zylinderförmigen Elements ausgebildet. Alternativ können die Teilelemente auch jede andere denkbare Form aufweisen.

Vorzugsweise erfolgt die 'Aufnahme' eines Bauelements (z.B. Armierung) durch Klemmung des Bauelements innerhalb der Aufnahme, so dass ein Kraftschluss zwischen Bauelement und dem Abstandshalter herstellbar ist. Die Aufnahme(n) des Abstandshalters ist bzw. sind so ausgestaltet, dass der Abstandshalter auf das Bauelement 'aufgeklemmt' bzw. 'aufgerastet' werden kann.

Vorzugsweise erstreckt sich die zumindest eine Aufnahme in Längsrichtung bzw. parallel oder im Wesentlichen parallel zur Längsachse des Abstandshalters. Besonders bevorzugt ist die Aufnahme an der ersten Stirnseite offen ausgeführt, so dass die Aufnahme an der Stirnseite auf eine Armierung aufsteckbar bzw. aufklemmbar ist. Vorzugsweise sind die Aufnahmen Ausnehmungen oder Aussparungen in einer Seitenwand bzw. Seitenwandung des ersten Teilelements angeordnet.

Durch das Aufstecken eines Abstandhalters seitlich auf eine Armierung sind eine schnelle und einfache Montage und Demontage des Abstandshalters möglich.

Hierin ist die "Seitenwandung" (oder auch "Umfangswandung" genannt) vorzugsweise die um die Längsachse herumlaufende Wand (die teilweise Öffnungen haben kann).

Vorzugsweise sind das erste Teilelement und das zweite Teilelement über ein Gewinde und/oder eine mehrstufige Rastverzahnung miteinander verbunden, wobei mittels Drehen des Gewindes und/oder Verschieben des ersten und zweiten Teilelements zueinander die Länge des Abstandshalters in Längsrichtung verstellbar ist.

Alternativ oder zusätzlich ist die Länge des Abstandshalters durch Verdrehen und/oder Verschieben des ersten und zweiten Teilelements zueinander in einem Bereich von 2 bis 4 cm, 3 bis 5 cm, 3,5 bis 5 cm, 4 bis 6 cm oder 5 bis 9 cm einstellbar, und/oder die maximale Längsausdehnung des Abstandshalters beträgt mindestens 40%, 50%, 60%, 70% oder 80% der Längsausdehnung des ersten oder zweiten Teilelements.

Durch das Verstellen der Länge kann der Abstandshalter individuell an den jeweiligen Abstand zwischen Armierung und Verschalung angepasst werden. Durch das Gewinde ist ein stufenloses Verstellen bzw. Einstellen der Länge des Abstandshalters in seiner Längsrichtung bzw. entlang der Längsachse möglich. Dadurch ergibt sich eine optimale Anpassung des Abstandshalters an den Abstand zwischen Armierung und Schalung.

Es kann entweder das erste Teilelement das Innengewinde und das zweite Teilelement das dazugehörige Außengewinde (d.h. das in dem Innengewinde eingeschraubte Außengewinde) ausbilden oder andersrum.

Bei einer Rastverzahnung können entweder die Rastzähne am ersten Teilelement und die Aussparungen, die die Rastzähne in unterschiedlichen Positionen entlang der Längsachse des Abstandshalters aufnehmen können, am zweiten Teilelement angebracht sein, oder andersrum. Vorzugsweise ist die Rastverzahnung in Abständen von 2, 4, 6 oder 8 mm einstellbar. Die Rastverbindung ist beispielsweise bevorzugt, wenn der Grundkörper bzw. die Grundform des ersten und/oder zweiten Teilelements nicht kreis- bzw. zylinderförmig sondern elliptisch, dreieckig, quadratisch, rechteckig, vieleckig, sechseckig oder achteckig ausgebildet ist.

Vorzugsweise entspricht oder entspricht ungefähr die Längsausdehnung des zweiten Teilelements der Längsausdehnung des ersten Teilelements abzüglich der Tiefe der zumindest einen Aufnahme in Längsrichtung. Alternativ oder zusätzlich liegt die Höhe (Ausdehnung in Längsrichtung) des zweiten Teilelements relativ zur Höhe des ersten Teilelements im Bereich von 20 - 40%, 35 - 55%, 40 -70% und besonders bevorzugt im Bereich von 60 - 80%. Dadurch, dass das zweite Teilelement kürzer ausgebildet ist als das erste Teilelement lassen sich zwei Abstandshalter einfacher und ohne oder nur geringer Verstellung des zweiten Teilelements im ersten Teilelement verstellen miteinander koppeln (siehe im Folgenden).

Vorzugsweise kann das Verschieben und/oder Verdrehen des ersten und zweiten Teilelements direkt durch den Anwender mit der Hand erfolgen.

Bevorzugt weist das erste Teilelement an der ersten Stirnseite eine Vielzahl der Aufnahmen auf. Alternativ oder zusätzlich ist die erste Stirnseite in Form einer Krone oder Zahnkranzes ausgebildet.

Vorzugsweise sind die Aufnahmen am Umfang des ersten Teilelements angeordnet, und/oder sich gegenüberliegende Aufnahmen sind jeweils identisch oder im Wesentlichen identisch ausgeführt oder je zwei der Aufnahmen bezüglich der Größe der Aufnahme zueinander gepaart.

Die 'Größe / Weite' einer Aufnahme kann eine feste bzw. konstante Größe bzw. ein Abstand zwischen den Seitenwänden der Aufnahme bzw. den Seitenwänden von Zähnen oder Kronenzacken sein.

Alternativ oder zusätzlich weist die Vielzahl der Aufnahmen eine Aufnahme oder Aufnahmepaare auf, die sich in der Größe der Aufnahme von der Größe einer anderen Aufnahme oder eines anderen Aufnahmepaares unterscheiden, wobei vorzugsweise zumindest drei Aufnahmen oder Aufnahmepaare angeordnet sind, die voneinander unterschiedliche Größen der Aufnahme aufweisen.

Vorzugsweise sind die Aufnahmen so ausgestaltet, dass verschiedene Aufnahmen Armierungen unterschiedlicher Stärke bzw. Dicke aufnehmen können. Dadurch ist es möglich den gleichen Abstandshalter für verschiedene Armierungen einzusetzen. Die Armierungsmatten und somit die Durchmesser der Betonstahlstangen können unterschiedlich sein. Beispielsweise werden in verschiedenen Ländern Armierungsmatten mit unterschiedlichen Durchmessern eingesetzt.

Vorzugsweise weist der Abstandshalter mindestens 4, 6, 8 oder 10 Aufnahmen auf. Besonders bevorzugt weist der Abstandshalter eine gerade Anzahl an Aufnahmen auf, die vorzugsweise gleichmäßig und/oder rotationssymmetrisch in Umfangsrichtung um die Längsachse des ersten Teilelements verteilt angeordnet sind. Die Aufnahmen sind vorzugsweise spiegelsymmetrisch angeordnet.

Durch sich gegenüberliegend angeordnete Aufnahmen, die identisch oder mit gleicher Weite ausgeführt sind, kann der Abstandshalter jeweils gleichzeitig mit zwei gegenüberliegenden Aufnahmen auf einer Armierung bzw. Betonstahlstange aufgesteckt oder aufgeklemmt werden. Dadurch ergibt sich ein verbesserter Halt und/oder eine Verdrehsicherung des Abstandshalters an der Armierung. Somit wird der gesamte Vorgang der Errichtung einer Wand vereinfacht, da einem Verschieben oder Verdrehen der Abstandshalter nach dem Montieren durch beispielsweise Einwirkung des zu vergießenden Betons entgegengewirkt wird.

Alternativ kann jede Aufnahme mit einer unterschiedlichen Größe ausgestaltet sein, so dass mit jeder Aufnahme Armierungen mit unterschiedlichem Durchmesser aufgenommen werden können.

Vorzugsweise weist die kronen- oder zahnkranzartige Ausbildung der Stirnseite eine Vielzahl von Zacken oder Zähnen auf, die sich in Längsrichtung oder überwiegend in Längsrichtung erstrecken und/oder wobei der Abstand zwischen den Zacken oder Zähnen unterschiedlich ist. Die zumindest eine Aufnahme wird durch den Raum bzw. die Fläche zwischen den Zacken oder Zähnen ausgebildet.

Vorzugsweise sind die Abstände zwischen Zacken oder Zähnen, die an der Stirnseite um 180° versetzt angeordnet sind, gleich. Vorzugsweise ist zwischen den Zacken oder Zähnen ein V-förmiger oder trog- oder wannenförmiger oder sich in Längsrichtung verjüngender Ausschnitt ausgebildet.

Bevorzugt liegt die Weite der zumindest einen Aufnahme oder einer Aufnahme der Vielzahl der Aufnahmen oder eines Aufnahmepaares der Vielzahl von Aufnahmen im Bereich von 4 - 12 mm, 4 - 7 mm, 6 - 9 mm, oder 8 - 12 mm. Besonders bevorzugt weist die Vielzahl der Aufnahmen ein oder mehrere Aufnahmen oder Aufnahmepaare mit den folgenden Aufnahmeweiten auf (vorzugsweise drei oder vier Aufnahmen/Aufnahmepaare):
- eine erste Aufnahme oder ein erstes Aufnahmepaar mit einer ersten Weite, vorzugsweise im Bereich von 4 - 7 mm,
- eine zweite Aufnahme oder ein zweites Aufnahmepaar mit einer zweiten von der ersten unterschiedlichen Weite, vorzugsweise im Bereich von 6 - 9 mm,
- eine dritte Aufnahme oder ein drittes Aufnahmepaar mit einer dritten von der ersten und zweiten unterschiedlichen Weite im Bereich von 8 - 12 mm.

Zusätzlich oder alternativ zu der Vielzahl der Aufnahmen oder eines Aufnahmepaares, die sich in der Größe der Aufnahme von der Größe einer anderen Aufnahme oder eines andere Aufnahmepaares unterscheiden, kann sich vorzugsweise die Weite einer Aufnahme mit der Tiefe der Aufnahme ändern, beispielsweise verjüngt sich die Aufnahme mit zunehmender Tiefe (zumindest im Mittel).

Durch die Vielzahl der Aufnahmen oder eines Aufnahmepaares, die sich in der Größe der Aufnahme von der Größe einer anderen Aufnahme oder eines anderen Aufnahmepaares unterscheiden und/oder durch die Verjüngung der Weite einer Aufnahme, kann der Abstandshalter auf unterschiedlich dicke Bauelemente (Armierungseisen) aufgeklemmt werden.

Insbesondere kann durch die Verjüngung einer Aufnahme der Abstandshalter mit derselben Aufnahme insbesondere auf unterschiedliche Armierungen beispielsweise mit einem Durchmesser von 6 -7 mm aufgesteckt werden. Dabei wird bei einem Durchmesser von 6 mm die Armierung tiefer in die Aufnahme eingeschoben bzw. der Abstandshalter tiefer auf die Armierung aufgesteckt als es bei einer Armierung mit 7 mm Durchmesser der Fall ist. Alternativ oder bevorzugt sind die Flanken der Aufnahmen flexibel oder deformierbar (z.B. plastisch verformbar) ausgeführt, so dass sich die Flanken beim Aufstecken des Abstandhalters auf eine Armierung, die einen Durchmesser des Durchmesserbereichs am weiteren Ende aufweist, deformieren bzw. aufweiten. Durch die Deformierung der Flanken wird es ermöglicht, auch die Armierungen mit größerem Durchmesser in die Aufnahme vollständig einzuführen, d.h. eine Seitenwand der Armierung kommt am tiefsten Bereich der Aufnahme zur Anlage und ist somit maximal aufgenommen. Zur leichteren Deformierbarkeit der Flanken der Aufnahme ist beispielsweise die Wandstärke der Aufnahme im Bereich der Flanken reduziert oder elastisch ausgebildet.

Durch das Vorsehen von Aufnahmen unterschiedlicher bzw. abgestufter Weiten und/oder durch sich verjüngende Aufnahmen kann das Aufklemmen auf unterschiedlich dicke Bauelemente über einen großen Dickenbereich der Bauelemente vorgenommen werden, ohne, dass unterschiedlich angepasste Abstandshalter bereitgehalten werden müssen. Dadurch, dass eine Aufnahme durch die Verjüngung die Aufnahme mehrerer Durchmesser gleichzeitig abdeckt, bleibt mehr Platz am Abstandshalter zum Anbringen für weitere Aufnahmen, die andere Dickenbereiche abdecken. Somit erhöhen sich die Einsatzmöglichkeiten des Abstandshalters.

Alternativ zum Aufstecken des Abstandshalters mit der Aufnahme des ersten Teilelements auf eine Armierung kann der Abstandshalter mit der zweiten Stirnseite des zweiten Teilelements an dem Bauteil bzw. der Armierung befestigt werden. D.h. die Aufnahmen am ersten Teilelement sind von der Armierung abgewandt angeordnet. Die Befestigung des zweiten Teilelements an einer Armierung kann beispielsweise durch einen Draht oder ähnliche Befestigungsmittel erfolgen. Vorzugsweise weist der Abstandshalter an der ersten Stirnseite bzw. an seinem freien Ende entsprechende Öffnungen auf durch die beispielsweise ein Draht gefädelt werden kann, der dann wiederum an der Armierung befestigt werden kann.

Die Befestigung eines Abstandshalters mit der zweiten Stirnseite an einer Armierung erfolgt vorzugsweise bei Armierungen mit großen Durchmessern, beispielsweise bei Durchmesser größer als 12 mm. Vorzugsweise wird ein Abstandshalter bei Armierungen mit Durchmessern von beispielsweise 14, 16, 20, 25, 28, 32 oder 40 mm mittels der zweiten Stirnseite des zweiten Teilelements an der Armierung befestigt.

Vorzugsweise ist der Innendurchmesser des ersten oder zweiten Teilelements größer oder gleich dem Außendurchmesser des zweiten oder ersten Teilelements. Alternativ oder zusätzlich ist das erste oder zweite Teilelement vollständig oder nahezu vollständig in dem zweiten oder ersten Teilelement aufnehmbar. Alternativ oder zusätzlich ist das erste oder zweite Teilelement ohne Stirnflächen bzw. in Längsrichtung durchgängig offen ausgebildet ist.

Die Querschnittsform, d.h. senkrecht zur Längsachse, des ersten und zweiten Teilelements ist vorzugsweise identisch oder im Wesentlichen identisch mit unterschiedlicher Skalierung. Beispielsweise können das erste und zweite Teilelement einen runden oder rechteckigen bzw. viereckigen Querschnitt aufweisen, wobei der Querschnitt des ersten oder zweiten Teilelements vorzugsweise kleiner ausgeführt ist als der des anderen Teilelements. Dadurch kann das erste oder zweite Teilelement zumindest teilweise in dem zweiten oder ersten Teilelement aufgenommen werden. Durch Verkürzen der Längsausdehnung des Abstandshalters durch Verstellen des ersten und zweiten Teilelements zueinander wird das erste oder zweite Teilelement immer mehr in dem anderen Teilelement aufgenommen. Vorzugsweise ist das zweite Teilelement vollständig oder im Wesentlichen vollständig in dem ersten Teilelement aufnehmbar.

Vorzugsweise weist der Abstandshalter an der zweiten Stirnseite eine Stirnfläche auf, die Öffnungen zur Befestigung an einer Armierung und/oder einer Verschalung aufweist.

Wie zuvor beschrieben kann der Abstandshalter bei großen Armierungsdurchmessern, beispielsweise größer als 12 mm, mit Hilfe z. B. eines Drahts, der durch die Öffnungen gefädelt wird, an der Armierung befestigt werden.

Der Abstandshalter kann auch beim Errichten einer Treppe zum Einsatz kommen. Hier kann der Abstandshalter unter Verwendung einer der Öffnungen an der zweiten Stirnseite durch ein Befestigungsmittel wie beispielsweise durch einen Nagel an der Treppenverschalung befestigt werden.

Vorzugsweise reißt zumindest ein Teil des zweiten Teilelements im Bereich der Öffnung, durch die das Befestigungsmittel ragt, nach dem Aushärten des Betons der Treppe beim Lösen der Verschalung ab, so dass das Befestigungsmittel nicht in der Treppe verbleibt. Dadurch kann beispielsweise eine Rostgefahr durch das Befestigungsmittel verhindert werden.

Bevorzugt sind die Öffnungen in einem Bodenelement angeordnet, wobei das Bodenelement über Stegelemente, die von der Umfangswandung des zweiten Teilelements nach innen ragen, mit dem zweiten Teilelement verbunden ist. Vorzugsweise ist das Bodenelement über mindestens 2, 3, 4 oder 5 Stegelemente mit dem zweiten Teilelement verbunden.

Das Bodenelement des Abstandshalters, der am Bodenelement mittels eines Befestigungsmittels mit der Verschalung einer Treppe verbunden ist, reißt vorzugsweise beim Lösen der Verschalung der Treppe mit dem Befestigungsmittel aus dem zweiten Teilelement heraus.

Vorzugsweise weist der Abstandshalter ein erstes Kopplungselement und/oder ein zweites Kopplungselement auf, wobei das erste und/oder zweite Kopplungselement mit einem Kopplungselement eines weiteren Abstandshalters, insbesondere eines ersten Teilelements eines weiteren Abstandshalters, in Längsrichtung koppelbar ist. Vorzugsweise weist das erste Teilelement ein erstes Kopplungselement und das zweite Teilelement ein zweites Kopplungselement auf, wobei das erste und zweite Kopplungselement miteinander koppelbar sind. Bevorzugt sind das erste und zweite Kopplungselement gepaart zueinander. Vorzugsweise wird durch die Kopplung zwischen erstem und zweitem Kopplungselement ein Kraftschluss ausgebildet.

Vorzugsweise ist das erste Kopplungselement durch zumindest einen Teil der Außenfläche der Umfangswandung des ersten Teilelements und das zweite Kopplungselement durch zumindest einen Teil der Innenfläche der Umfangswandung des ersten Teilelements ausgebildet. Vorzugsweise ist das erste und zweite Kopplungselement ringförmig ausgeführt. Besonders bevorzugt ist das erste Kopplungselement eine an der Außenfläche der Umfangswandung des ersten Teilelements angeordnete Wulst. Beim Koppeln von zwei Abstandshaltern oder eines Abstandshalters mit einem weiteren ersten Teilelement wird der zweite Abstandshalter (oder das erste Teilelement des zweiten Abstandhalters) mit seinem ersten Kopplungselement in Längsrichtung in das erste Teilelement des ersten Abstandshalters eingeführt. Der zweite Abstandshalter (insbesondere das erste Teilelement des zweiten Abstandhalters) wird vorzugsweise durch das Zusammenwirken des ersten Kopplungselements des zweiten Abstandshalters (insbesondere des ersten Teilelements des zweiten Abstandhalters) und des zweiten Kopplungselement, insbesondere durch die Wulst, des ersten Abstandshalter im ersten Abstandshalter eingeklemmt und dadurch gekoppelt. Am zweiten Kopplungselement des ersten Abstandshalter (insbesondere des ersten Teilelements des zweiten Abstandhalters) kann ein Anschlag vorgesehen sein. Eine an einer der ersten Stirnseite gegenüberliegende Stirnseite des ersten Teilelements (d.h. gegenüberliegendes Ende des ersten Teilelements) angeordnete Stirnfläche des zweiten Abstandshalters (insbesondere des ersten Teilelements des zweiten Abstandhalters) kann beim Koppeln am Anschlag anschlagen. Somit ist die maximale Einführung des ersten Teilelements des zweiten Abstandshalters in den ersten Abstandshalter in Längsrichtung begrenzt.

Aufgrund der Koppelbarkeit lassen sich zwei identische Abstandshalter miteinander koppeln und der Einstellbereich wird weiter erhöht. Auf diese Weise ist es möglich größere Abstände zwischen der Armierung und der Verschalung zu überbrücken, falls die maximale Längsausdehnung des Abstandshalters dafür nicht ausreichend ist.

Vorzugsweise ist das erste Kopplungselement eines ersten Abstandshalters mit dem zweiten Kopplungselement eines zweiten Abstandshalters koppelbar, und das zweite Kopplungselement des ersten Abstandshalters mit dem ersten Kopplungselement eines dritten Abstandshalters koppelbar. Es können auf diese Weise mehrere Abstandshalter bzw. mehrere erste Teilelemente vorzugsweise 1, 2, 3, 4 oder 5 mit einem Abstandshalter gekoppelt werden.

Bevorzugt ist der Abstandshalter so ausgeführt, dass mehrere Abstandshalter in Längsrichtung zumindest teilweise ineinander steckbar bzw. aufnehmbar sind. Dies ermöglicht platzsparendes Lagern von mehreren Abstandshaltern und/oder platzsparendes Verschicken von mehreren Abstandshaltern in einem Verpackungsmittel, wie beispielswiese einem Karton, möglich. Somit können Lager- und/oder Verpackungs- bzw. Versandkosten verringert werden.

Vorzugsweise weist die erste Stirnseite eine erste Stirnfläche und/oder die zweite Stirnseite eine zweite Stirnfläche auf, wobei die erste und/oder zweite Stirnfläche zumindest teilweise offen ausgestaltet ist, und wobei die Umfangswandung zwischen der ersten Stirnseite und der zweiten Stirnseite eine Vielzahl von Öffnungen aufweist.

Dadurch dass der Abstandshalter in allen oder nahezu allen Richtungen Öffnungen aufweist, ist es möglich, dass der flüssige Beton beim Vergießen in das Innere des montierten Abstandshalters fließen und diesen vollständig oder im Wesentlichen vollständig ausfüllen kann. Durch das vollständige oder nahezu vollständige Ausfüllen des Abstandshalters wird eine besonders gute Verbindung zwischen Beton und dem Abstandshalter erreicht. Somit werden Hohlräume vermieden, die potentielle Bruchstellen bzw. Schwachstellen im Beton bzw. des vergossenen Bauteils darstellen könnten.

Vorzugsweise sind die Öffnungen gleichmäßig und/oder rotationsymmetrisch entlang der Umfangswandung angeordnet. Besonders bevorzugt sind die Öffnungen an der Umfangswandung des ersten und/oder zweiten Teilelements identisch oder im Wesentlichen identisch (d.h. gleiche Form und/oder Größe) ausgeführt.

Die 'Umfangswandung' ist hier die um die Längsachse des Abstandshalters herumlaufende Seitenwand und ist aus der Umfangswand des ersten und des zweiten Teilelements zusammengesetzt. Die Öffnungen in der Umfangswandung können daher im ersten oder zweiten Teilelement, vorzugsweise in beiden Teilelementen, vorgesehen sein.

Vorzugsweise sind die Öffnungen im ersten und zweiten Teilelement so angeordnet, dass flüssiger Beton von außen über die Umfangswandung in das Innere des Abstandshalters fließen kann, unabhängig von der eingestellten Länge des Abstandshalters in Längsrichtung. D.h. die Öffnungen der Umfangswandung des ersten (zweiten) Teilelements sind so ausgestaltet, dass die Öffnungen in keiner Einstellung des Abstandshalters bezüglich der Längsausdehnung vollständig von der Umfangswandung des zweiten (ersten) Teilelements verschlossen bzw. zugedeckt werden.

Bevorzugt ist der Abstandshalter aus einem alkaliresistenten Material, vorzugsweise aus Kunststoff, wie beispielsweise aus PP, PE oder HDPE, gefertigt. Der Abstandshalter bzw. jeweils das erste Teilelement und das zweite Teilelement sind vorzugsweise im Spritzgussverfahren hergestellt. Als alternatives Herstellungsverfahren kann beispielsweise 3D-Druck zum Einsatz kommen.

Weiterhin wird eine Anordnung bereitgestellt, die eine Armierung, und zumindest einen Abstandshalter wie oben und/oder unten beschrieben, aufweist, wobei der Abstandshalter auf die Armierung aufgeklemmt ist, dadurch dass die Armierung zumindest teilweise in der Aufnahme des Abstandshalters aufgenommen ist.

Weiterhin wird eine Anordnung bereitgestellt, die aufweist, einen ersten Abstandshalter wie oben und/oder unten beschrieben, und einen zweiten Abstandshalter wie oben und/oder unten beschrieben, wobei ein erstes (oder zweites) Kopplungselement des ersten Abstandshalters mit einem zweiten (oder ersten) Kopplungselement des zweiten Abstandshalters gekoppelt ist.

Bevorzugt ist das erste Kopplungselement am ersten Teilelement angeordnet und das zweite Kopplungselement ist am zweiten Teilelement angeordnet. Vorzugsweise sind das erste und zweite Kopplungselement eines ersten und zweiten Abstandshalters zur kraftschlüssigen (und vorzugsweise wiederlösbaren) Verbindung miteinander oder gepaart miteinander ausgebildet. Vorzugsweise werden mehrere Abstandshalter, die miteinander gekoppelt werden, beim Entkoppeln nicht beschädigt und können weiterverwendet werden.

Vorzugsweise ist die Aufnahme des ersten oder zweiten Abstandshalters der Anordnung an einer Armierung angebracht bzw. aufgeklemmt.

Weiterhin wird eine Anordnung bereitgestellt, die folgendes aufweist: einen ersten und zweiten Abstandshalter wie oben und/oder unten beschrieben, eine erste Armierung, an der der erste Abstandshalter angebracht ist, eine zweite Armierung, an der der zweite Abstandshalter angebracht ist, und die zur ersten Armierung beabstandet ist, und ein gegen den ersten und zweiten Abstandshalter gelehntes Schalungselement. Die Länge der Abstandshalter ist so eingestellt, dass eine gewünschte Abstandsebene für das Schalungselement ausgebildet ist.

Die zwei Abstandshalter ermöglichen durch die Einstellung der Länge entlang der Längsachse eine gewünschte Abstandsebene, auch, wenn die Armierungen nicht in einer zu der gewünschten Abstandsebene parallelen Ebene liegen.

Weiterhin wird ein Verfahren zum Errichten eines Gebäudeelements, insbesondere einer Wand oder einer Treppe, bereitgestellt, das aufweist:
Anbringen eines ersten und zweiten Abstandshalters wie oben und/oder unten beschrieben mit der Aufnahme an einer ersten und zweiten Armierung, wobei die erste Armierung und zweite Armierung zueinander beabstandet sind,
Einstellen der Länge der Abstandshalter durch Verschieben der zweiten Teilelemente auf eine gewünschte Mindestbetondeckung,
Aufstellen eines ersten Schalungselements, das gegen die zweiten Stirnseiten der Abstandshalter lehnt, und optional
Aufstellen eines zweiten Schalungselements mit Abstandshaltern wie beim ersten Schalungselement, wobei die Abstandshalter an Armierungen angebracht werden, die den zweiten Stirnseiten des ersten und zweiten Abstandshalters abgewandt angeordnet sind, und
Vergießen von flüssigem Beton zwischen dem ersten und zweiten Schalungselement.

Das Gebäudeelement kann eine Wand, wie beispielsweise eine vertikale Wand, oder eine Treppe sein.

Im Falle einer vertikalen Wand sind die erste und zweite Armierung vorzugsweise Armierungen, die im Randbereich der zu errichtenden Wand senkrecht oder im Wesentlichen senkrecht angeordnet sind, besonders bevorzugt die äußerten Armierungen einer vertikalen Wand. Das erste und zweite Schalungselement entspricht dabei der vorderen und hinteren Schalung der vertikalen Wand, die senkrecht oder im Wesentlichen senkrecht auf einer Bodenplatte aufgestellt sind. Es können auch weitere Abstandshalter an Armierungen, die zwischen der ersten und zweiten Armierung angeordnet sind, angebracht werden. Alternativ oder zusätzlich können weitere Abstandshalter an Armierungen, die nicht zwischen der ersten und zweiten Armierung angeordnet sind, falls die erste und/oder zweite Armierung nicht die äußerten Armierungen der Wand darstellen, angebracht werden. Es können auch an einer Armierung, beispielsweise an der ersten Armierung, mehrere Abstandshalter an unterschiedlichen vertikalen Positionen angebracht werden, vorzugsweise jeweils ein Abstandshalter am unteren und oberen Ende der Armierung.

Einzelne Merkmale können in jeglicher Kombination oder Unterkombination miteinander beansprucht werden. Merkmale des Verfahrens können als funktionelle Merkmale auch mit Merkmalen des Halteelements und/oder der Anordnungen kombiniert werden als Einzelmerkmal oder in beliebiger Unterkombination von Merkmalen. Umgekehrt können Merkmale des Halteelements und/oder der Anordnungen mit Merkmalen des Verfahrens kombiniert werden. Auch Merkmale des Verfahrens können untereinander kombiniert sein als Einzelmerkmal oder in beliebiger Unterkombination von Merkmalen.

Anhand von Figuren sind Ausführungsformen der Erfindung näher erläutert. Es zeigen:
- Fig. 1: eine schematische und perspektivische Darstellung eines Abstandshalters,
- Fig. 2A: eine schematische und perspektivische Darstellung eines zweiten Teilelements des Abstandshalters aus Fig. 1,
- Fig. 2B: eine weitere schematische und perspektivische Darstellung des zweiten Teilelements aus Fig. 2A,
- Fig. 3A: eine schematische und perspektivische Darstellung eines ersten Teilelements des Abstandshalters aus Fig. 1,
- Fig. 3B: eine weitere schematische und perspektivische Darstellung des ersten Teilelements aus Fig. 3A,
- Fig. 3C: eine Stirnseitige Ansicht des ersten Teilelements aus Fig. 3A in axiale Richtung,
- Fig. 4: eine schematische Darstellung einer Anordnung mit einem Abstandshalter aus Fig. 1 gekoppelt mit einem weiteren ersten Teilelement,
- Fig. 5: eine schematische Darstellung einer Anordnung mit einem Treppenschalungselement und Abstandshaltern aus Fig. 1, und
- Fig. 6: eine schematische und perspektivische Darstellung einer weiteren Anordnung mit einem Schalungselement einer Wand und Abstandshaltern aus Fig. 1.

Fig. 1 zeigt eine schematische und perspektivische Darstellung eines Abstandshalters 2. Fig. 2A und 2B zeigen schematische und perspektivische Darstellungen eines zweiten Teilelements 3b des Abstandshalters 2 aus Fig. 1. Fig. 3A und Fig. 3B zeigen schematische und perspektivische Darstellungen eines ersten Teilelements 3a des Abstandshalters 2 aus Fig. 1.

Der Abstandshalter 2 weist das erste Teilelement 3a mit einer ersten Stirnseite 4a, und das zweite Teilelement 3b mit einer zweiten Stirnseite 4b auf. Vorzugsweise entspricht die erste Stirnseite des ersten Teilelements 3a einer ersten Stirnseite des Abstandshalters 2 und die zweite Stirnseite des zweiten Teilelements 3b einer zweiten und der ersten Stirnseite gegenüberliegenden Stirnseite des Abstandshalters 2. Das erste und zweite Teilelement 3a, 3b sind verstellbar und vorzugsweise wiederlösbar miteinander verbunden. Der Abstandshalter 2 weist eine Umfangswandung auf, die durch die erste Stirnseite 4a und zweite Stirnseite 4b begrenzt ist. Die 'Gesamt'-Umfangswandung des Abstandhalters 2 ist vorzugsweise aus einer ersten und zweiten Umfangswandung 14a, 14b des ersten und zweiten Teilelements 3a, 3b zusammengesetzt.

Wie in Fig. 1 dargestellt sind das erste und zweite Teilelement 3a, 3b durch ein Gewinde 18a, 18b bzw. durch eine mittels der Gewinde gebildeten Verschraubung miteinander verbunden. Ein Innengewinde 18a kann entweder am ersten Teilelement 3a und ein Außengewinde 18b am zweiten Teilelement 3b angeordnet sein oder andersrum. Die Gewindeteile 18a, 18b sind vorzugsweise jeweils an einem den Stirnseiten 4a, 4b gegenüberliegenden Ende der Teilelemente 3a, 3b angeordnet. Alternativ können die Teilelemente 3a, 3b durch eine mehrstufige Rastverbindung verstellbar miteinander verbunden sein bzw. werden. Bei einer Rastverbindung kann die Länge des Abstandshalters 2 in Längsrichtung A (entlang der Längsachse) durch Verschieben des ersten Teilelements 3a und/oder des zweiten Teilelements 3b variiert bzw. eingestellt werden. Die Rastverbindung ist beispielsweise bevorzugt, wenn der Grundkörper bzw. die Grundform des ersten und/oder zweiten Teilelements 3a, 3b nicht kreis- bzw. zylinderförmig sondern elliptisch, dreieckig, quadratisch, trapezförmig, rechteckig, vieleckig, sechseckig oder achteckig ausgebildet ist.

Fig. 3C zeigt eine Ansicht des ersten Teilelements 3a von der Stirnseite 4a, also in axiale Richtung, so dass die Längsachse A senkrecht zur Zeichenebene steht. An der ersten Stirnseite 4a ist zumindest eine Aufnahme 8, 8a-d angeordnet, die ausgestaltet ist, um ein Bauelement, insbesondere eine Armierung 26, 36 (siehe Fig. 5 und 6), zumindest teilweise aufzunehmen. Vorzugsweise erstreckt sich die Aufnahme 8, 8a-d entlang der Längsachse A. Die Aufnahme kann als in Längsrichtung A offene Aussparung ausgeführt sein, so dass der Abstandshalter 2 mit der Aufnahme 8 auf eine Armierung aufklemmbar ist.

Vorzugsweise weist das erste Teilelement 3a eine Vielzahl von Aufnahmen 8, 8a-d auf, beispielsweise acht Aufnahmen wie in Fig. 3B und 3C dargestellt, die am Umfang des ersten Teilelements 3a, bevorzugt rotationssymmetrisch, angeordnet sind. Die Stirnseite 4a kann in Form einer Krone oder eines Zahnkranzes 20 ausgebildet sein.

Jede der Aufnahmen 8a-d weist vorzugsweise eine unterschiedliche Größe bzw. Weite auf. Die den Aufnahmen 8a-d gegenüberliegend angeordneten Aufnahmen können jeweils identisch oder im Wesentlichen identisch ausgeführt bzw. zueinander gepaart. Alternativ kann jede Aufnahme eine unterschiedliche Größe aufweisen.

Bei dem in Fig. 3C dargestellten Beispiel weist der Zahnkranz 20 acht Aufnahmen 8a - 8d auf, wobei die bezüglich der Längsachse gegenüberliegenden Aufnahmen jeweils mit gleicher Weite ausgebildet sind. Im dargestellten Beispiel verhalten sich die Weiten W der Aufnahmen wie folgt: W(8a) > W(8c) > W(8d) > W(8b). Da sich die Weite jeder der Aufnahmen nach unten (hier in Längsrichtung in die Zeichenebene) verkleinert bzw. verjüngt, deckt jedes Aufnahmepaar aus gegenüberliegenden Aufnahmen 8 einen Weitenbereich zur Aufnahme eines Bauelements (bzw. einer Armierung) mit einem Durchmesser bzw. einer Dicke über einen Dickenbereich ab. Der Grad der Verjüngung der Weite der aufeinanderfolgenden Weitenbereiche der Aufnahmepaare kann so gewählt sein, dass sich die Weitenbereiche der Aufnahmepaare überlappen. Alternativ decken die Weitenbereiche der Aufnahmepaare oder ein Teil der Aufnahmepaare nicht überlappende Weitenbereiche ab.

Die in Fig. 3C dargestellten Aufnahmen 8a-d bilden jeweils mit den gegenüberliegenden Aufnahmen Aufnahmepaare, beispielsweise vier Aufnahmepaare, mit voneinander unterschiedlichen Größen bzw. Weiten der Aufnahmen. Beispielsweise hat das erste Aufnahmepaar (z.B. 8b) eine Weite von 4 - 7 mm, das zweite Aufnahmepaar (z.B. 8d) eine Weite im Bereich von 6 - 9 mm, das dritte Aufnahmepaar (z.B. 8c) eine Breite im Bereich von 8 - 12 mm und das vierte Aufnahmepaar (z.B. (8a) eine Breite im Bereich von 11 - 15 mm.

Die erste Stirnseite 4a kann eine erste Stirnfläche 5 und/oder die zweite Stirnseite 4b eine zweite Stirnfläche 6 aufweisen. Wie in Fig. 3B dargestellt ist die erste Stirnfläche 5 in Längsrichtung A offen ausgebildet. Die zweite Stirnfläche 6 ist zumindest teilweise offen ausgestaltet (siehe Fig. 1, 2A).

Die zweite Stirnfläche 6 kann Befestigungsöffnungen 12a, 12b zur Befestigung an einer Armierung und/oder einer Verschalung aufweisen. Die zweite Stirnfläche 6 kann durch ein Bodenelement 6a ausgebildet sein. Das Bodenelement 6a kann durch mindestens zwei senkrecht oder im Wesentlichen senkrecht zur Längsachse A ragende Stegelemente 6b, hier vier Stegelemente 6b, mit der Umfangswandung 12a des zweiten Teilelements 3b verbunden sein. Die Stegelemente 6b sind vorzugsweise rotationsymmetrisch um die Längsachse A angeordnet. Zwischen den Stegelementen 6b sind vorzugsweise Öffnungen vorhanden. Alternativ kann die zweite Stirnfläche 6 vollständig oder im Wesentlichen vollständig geschlossen ausgeführt sein.

Das Bodenelement 6a ist vorzugsweise koaxial zur Längsachse A angeordnet. Das Bodenelement 6a kann eine Vielzahl der Befestigungsöffnungen 12a aufweisen, die beispielsweise zur Befestigung des Abstandshalters 2 an Armierungen, vorzugsweise mit Durchmessern größer als 12 mm, dienen. Beispielsweise können durch die Öffnungen 12a Enden eines Befestigungsdrahts gezogen werden oder Nägel durchgeführt werden. Die Befestigungsöffnungen 12a sind vorzugsweise gleichmäßig und/oder rotationssymmetrisch um die Längsachse A angeordnet. Das Bodenelement kann zumindest eine weitere Befestigungsöffnung 12b aufweisen, die beispielsweise zur Befestigung des Abstandshalters 2 an einer Schalung, vorzugsweise an einer Treppenschalung, dient. Die Befestigungsöffnung 12b ist vorzugsweise koaxial zur Längsachse A im Bodenelement 6a angeordnet.

An der zweiten Stirnseite 4b kann ein zweiter Zahnkranz 13 mit mehreren Ausnehmungen 13a vorgesehen sein. Der zweite Zahnkranz 13 erstreckt sich vorzugsweise von oder bezüglich der Stirnfläche 6 nach außen, vorzugsweise axial nach vorne (also zur Außenseite des zweiten Teilelements 3b). Vorzugsweise sind die Ausnehmungen 13a regelmäßig angeordnet und/oder weisen eine konstante Weite zwischen den Zähnen des zweiten Zahnkranzes 13 auf. Die Weite ist vorzugsweise so bemessen, dass mittels eines Schraubenziehers oder mittels einer Kelle oder eines anderen baustellenseitig üblichen Werkzeugs das zweite Teilelement 3b nach Fixierung des ersten Teilelements 3a beispielsweise an einer Armierung mittels des Werkzeugs relativ zum ersten Teilelement gedreht werden kann, um das Abstandsmaß einzustellen.

Die Umfangswandungen 14a, 14b des ersten und zweiten Teilelements 3a, 3b können eine Vielzahl von Öffnungen 16a, 16b aufweisen. Wie in Fig. 1 und 2A dargestellt können die Öffnungen 16b beispielsweise im Außengewinde 18b des zweiten Teilelements 3b und die Öffnungen 16a im Innengewinde 18a des ersten Teilelements 3a integriert sein. Vorzugsweise sind die Öffnungen 16a, 16b so ausgeführt, dass unabhängig von der eingestellten Längsausdehnung (d.h. unabhängig davon wie das erste und zweite Teilelement 3a, 3b durch Verdrehen des Gewindes zueinander eingestellt sind) zumindest ein Teil der Öffnungen 16a, 16b offen und nicht zugedeckt ist. Dadurch wird gewährleistet, dass in jeder Längsausdehnung des Abstandshalters Beton von außen durch die Öffnungen 16a, 16b in das Innere des Abstandshalters 2 fließen kann. Dadurch kann eine gute Verbindung zwischen Beton und Abstandshalter nach der Erstarrung des Betons erreicht werden.

Das erste und zweite Teilelement 3a, 3b kann - wie in den Figuren dargestellt - einen runden Querschnitt aufweisen bzw. als Hohlzylinder ausgeführt sein. Vorzugsweise ist dabei der Innendurchmesser des ersten Teilelements 3a größer oder gleich dem Außendurchmesser des zweiten Teilelements 3b oder andersrum. Wie in Fig. 1 zu sehen kann das zweite Teilelement 3b durch Drehen des Gewindes 18a, 18b (oder optional Verschieben der Rastverbindung) vollständig oder nahezu vollständig in dem ersten Teilelement 3a aufgenommen werden oder andersrum. Besonders bevorzugt ist die Längsausdehnung des zweiten Teilelements 3b gleich groß oder geringer als die Längsausdehnung des ersten Teilelements 3a. Alternativ kann die Umfangswandung 16a, 16b bzw. die Querschnittsform beispielsweise quadratisch oder rechteckig ausgeführt sein. In diesem Fall ist das erste oder das zweite Teilelement 3a, 3b hinsichtlich der Breite und Länge vorzugsweise so skaliert, dass das erste oder das zweite Teilelement 3a, 3b in das zweite oder erste Teilelement 3b, 3a zumindest teilweise aufgenommen werden kann.

Der Abstandshalter 2 kann ein erstes Kopplungselement 24a und/oder ein zweites Kopplungselement 24 aufweisen, wobei das erste und/oder zweite Kopplungselement 24a, 24b mit einem Kopplungselement eines weiteren Abstandshalters, insbesondere eines ersten Teilelements eines weiteren Abstandshalters koppelbar ist (siehe Fig. 4). Vorzugsweise sind der Abstandshalter 2 und der weitere Abstandshalter bzw. das erste Teilelement 3a des Abstandshalters 2 und das erste Teilelement des weiteren Abstandshalters identisch ausgeführt.

Wie in Fig. 3B dargestellt sind das erste Kopplungselement 24a und das zweite Kopplungselement 24b an dem ersten Teilelement 3a angeordnet. Das erste Kopplungselement 24a kann durch zumindest einen Teil der Außenfläche der Umfangswandung 14a des ersten Teilelements und das zweite Kopplungselement 24b durch zumindest einen Teil der Innenfläche der Umfangswandung des ersten Teilelements ausgebildet sein. Vorzugsweise sind das erste und zweite Kopplungselement 24a, 24b in Bezug zur Längsachse A ringförmig ausgeführt. Das erste Kopplungselement 24a kann im Bereich des Gewindes 18a, 18b und/oder das zweite Kopplungselement 24b im Bereich der Aufnahmen 8 angeordnet sein. Besonders bevorzugt ist das erste Kopplungselement 24a eine an der Außenfläche der Umfangswandung 14a des ersten Teilelements 3a angeordnete Wulst (siehe Fig. 4).

Fig. 4 zeigt eine schematische Darstellung einer Anordnung mit einem Abstandshalter 2 aus Fig. 1, wobei nur das erste Teilelement 3a des Abstandshalter 2 dargestellt ist, gekoppelt mit einem weiteren ersten Teilelement 3a. Die beiden Teilelemente 3a sind vorzugsweise identisch ausgeführt.

Beim Koppeln des Abstandshalters bzw. des ersten Teilelements 3a des Abstandshalters mit einem weiteren ersten Teilelement 3a wird das weitere erste Teilelement 3a (oberes dargestelltes Teilelement 3a) mit seinem ersten Kopplungselement 24a in Längsrichtung in den Abstandshalter bzw. das erste Teilelement 3a (unteres dargestelltes Teilelement 3a) des Abstandshalters eingeführt. Das weitere erste Teilelement 3a wird durch das Zusammenwirken des ersten Kopplungselements 24a des oberen ersten Teilelements 3a und des zweiten Kopplungselements 24b des Abstandshalters bzw. des unteren ersten Teilelements 3a im unteren ersten Teilelement 3a bzw. im Abstandshalter gekoppelt. Vorzugsweise ist die Kopplung als Klemmverbindung ausgeführt. Das erste Kopplungselement 24a kann eine Wulst, vorzugsweise eine umlaufende Wulst, aufweisen, die ausgestaltet ist, um eine Klemmkraft zwischen den Kopplungselementen 24a, 24b von zwei ersten Teilelementen 3a zu erzeugen. Das erste Teilelement 3a kann einen Anschlag aufweisen, der zu der Wulst gepaart ist, so dass ein Einführen des ersten Teileelements 3a in Längsrichtung A in das weitere, erste Teilelement 3a begrenzt ist.

Die Länge in Längsrichtung A des Abstandshalters 2 kann durch Drehen oder Verschieben der Teilelemente 3a, 3b zueinander in einem Bereich von 3 bis 5 cm oder 4 bis 6 cm eingestellt werden. Vorzugsweise beträgt die maximale Längsausdehnung des Abstandshalters 2 mindestens 70% der Längsausdehnung des ersten oder zweiten Teilelements 3a, 3b.

Fig. 4 zeigt einen Abstandshalter bzw. nur das erste Teilelement 3a des Abstandshalters gekoppelt mit einem weiteren ersten Teilelement 3a. Durch das Koppeln eines weiteren ersten Teilelements ist es möglich, die Länge des Abstandshalters 2 aus Fig. 1 zu erhöhen, falls die maximale Längsausdehnung des Abstandshalters 2 im Einsatz nicht ausreicht. Es können auf diese Weise eine Vielzahl von ersten Teilelementen miteinander gekoppelt werden. Es ist auch möglich, den Abstandshalter der Fig. 4 mit einem weiteren Abstandshalter, der ein erstes und zweites Teilelement 3a, 3b aufweist (wie in Fig. 1 dargestellt), zu koppeln und nicht nur wie in Fig. 4 dargestellt mit einem weiteren ersten Teilelement 3a.

Vorzugsweise ist die Kopplung zwischen den beiden ersten Teilelementen 3a derart, dass die zweiten Teilelemente 3b im jeweiligen ersten Teilelement 3a verbleiben kann, vorzugsweise ohne die Längsrichtungsstellung des zweiten Teilelements im unteren gekoppelten ersten Teilelement verändern zu müssen oder diese nur geringfügig ändern zu müssen. Das hat den Vorteil, dass bei Kopplung von zwei Abstandshaltern 2 die zweiten Teilelemente 3b nicht entnommen oder jeweils relativ zum zugehörigen ersten Teilelement verschoben werden muss. Dadurch lassen sich auf der Baustelle zwei oder mehr Abstandshalter sehr schnell miteinander koppeln.

Fig. 5 zeigt eine schematische Darstellung einer Anordnung mit einem Treppenschalungselement 32 und Abstandshaltern 2 aus Fig. 1. Für die Errichtung einer Treppe 28 wird das Schalungselement 32 unterhalb der zu errichtenden Treppe 28 angeordnet. Vorzugsweise wird eine Vielzahl von Abstandshaltern 2, beispielsweise drei wie in Fig. 5 dargestellt, an dem Schalungselement 32 angebracht. Vorzugsweise sind die Abstandshalter 2 zueinander beabstandet an dem Schalungselement 32 angebracht. Die dargestellten Abstandshalter 2 entsprechen dem Abstandshalter 2 der Figuren 1 bis 3B, aber sind hier jedoch zur besseren Übersicht vereinfacht dargestellt.

Wie in Fig. 5 dargestellt sind die Abstandshalter 2 mit der zweiten Stirnseite 4b an dem Schalungselement 32 angebracht. Besonders bevorzugt weisen die Abstandshalter 2 die Befestigungsöffnungen 12a, 12b (siehe Fig. 1A) auf, durch die sie mit dem Schalungselement 32 durch Befestigungsmittel wie beispielsweise einem Nagel verbunden sind. Oberhalb der Abstandshalter 2 ist zumindest eine Armierung 26 angebracht, die der Treppe nach dem Vergießen und Aushärten eine ausreichende Stabilität verleiht. Die Armierung 26 liegt vorzugsweise auf den Abstandshaltern 2 auf, insbesondere auf der ersten Stirnfläche 4a der Abstandshalter 2. Besonders bevorzugt ist die Armierung 26 jeweils in einer Aufnahme 8 (siehe Fig. 1) der Abstandshalter 2 aufgenommen.

Die Abstandshalter 2 gewährleisten einen Mindestabstand zwischen der Schalung 32 und der Armierung 26, wodurch eine Mindestbetondeckung eingehalten wird. Dadurch wird ein Rosten der Armierung 26 vermieden.

Der flüssige Beton wird anschließend von oben auf die Armierung und die darunter angeordneten Abstandshalter 2 vergossen. Nach der Aushärtung der Treppe 28 bzw. der einzelnen Treppenstufen 30 wird das Schalungselement 32 demontiert, wobei das Befestigungsmittel beispielsweise ein Nagel mit zumindest einem Teil des Abstandshalters 2 herausbricht. Vorzugsweise bricht zumindest ein Teil der Stirnfläche 6, insbesondere das Bodenelement 6a mit dem Befestigungsmittel aus dem Abstandshalter 2 heraus (siehe Fig. 2). Dadurch dass das Befestigungsmittel nach dem Demontieren des Schalungselements 32 vollständig entfernt ist, wird eine Rostgefahr durch das Befestigungsmittel verhindert.

Fig. 6 zeigt eine schematische und perspektivische Darstellung einer weiteren Anordnung mit einem Schalungselement 37 einer Wand und Abstandshaltern 2 aus Fig. 1. Die dargestellten Abstandshalter 2a, 2b entsprechen dem Abstandshalter 2 der Figuren 1 bis 3B, sind hier jedoch zur besseren Übersicht vereinfacht dargestellt.

Für die Errichtung einer vertikalen Wand ragen mehrere Armierungen 36 senkrecht oder im Wesentlichen senkrecht aus einer Bodenplatte 34. Die Armierungen 36 wurden vorzugsweise mit der Bodenplatte 34 vergossen. Das Schalungselement 37 ist bzw. soll senkrecht oder im Wesentlichen senkrecht auf der Bodenplatte 34 angeordnet werden. Insbesondere ist das Schalungselement 37 in einer gewünschten Abstandsebene 38 zu den Armierungen 36 angeordnet, um eine vorschriftsgemäße Betondeckung der Armierungseisen zu erreichen.

Wie in Fig. 6 dargestellt sind die beiden äußersten Armierungen 36 (links und rechts außen in horizontaler Richtung) als erste Armierung 36a (links angeordnet) und als zweite Armierung 36b (rechts angeordnet) bezeichnet. Weitere Armierungen 36 können zwischen und/oder außerhalb der ersten und zweiten Armierung 36a, 36b angeordnet sein.

Eine Linie 40 stellt die Verbindungslinie zwischen der ersten und zweiten Armierung 36a, 36b dar. Die Armierungen 36 zwischen der ersten und zweiten Armierung 36a, 36b liegen nicht auf einer Linie mit der ersten und zweiten Armierung 36a, 36b. Die Verbindungslinie 40 ist nicht parallel zum Schalungselement 37, das in der gewünschten Abstandsebene 38 angeordnet ist. Dadurch ergibt sich ein erster Abstand 42a zwischen der ersten Armierung 36a und der Schalung 37 und ein zweiter Abstand 42b zwischen der zweiten Armierung 36a und der Schalung 37, der sich von dem ersten Abstand 42a unterscheidet. In Fig. 5 ist der Abstand 42a größer als der Abstand 42b.

Wie in Fig. 6 dargestellt ist an der ersten Armierung 36a ein erster Abstandshalter 2a und an der zweiten Armierung 36b ein zweiter Abstandshalter 2b aufgerastet. Insbesondere sind die Abstandshalter 2a, 2b jeweils mit der ersten Stirnseite des ersten Teilelements 3a bzw. der Aufnahme 8 an der ersten und zweiten Armierung 36a, 36b aufgeklemmt. Die zweite Stirnseite der zweiten Teilelemente 3b ist jeweils dem Schalungselement 37 zugewandt. Vorzugsweise lehnt das Schalungselement 37 jeweils an der zweiten Stirnfläche des zweiten Teilelements 3b der zwei Abstandshalter 2 an.

Bei großen Armierungsdurchmessern beispielsweise größer 12 mm, können die Abstandshalter 2a, 2b durch die Befestigungsöffnungen 12a, 12b (siehe Fig. 2A) an der zweiten Stirnseite 4b des zweiten Teilelements 3b mit Hilfe eines z.B. Drahts an der Armierung 36a, 36b befestigt werden bzw. sein. In diesem Fall sind die ersten Stirnseiten 4a der ersten Teilelemente 3a, 3b dem Schalungselement 37 zugewandt oder liegen vorzugsweise an diesem an.

Aufgrund der unterschiedlich großen Abstände 42a, 42b ist der Abstandshalter 2a auf eine größere Längsausdehnung als der Abstandshalter 2b eingestellt, um an dem Schalungselement 37 anzuliegen. D.h. der Abstandshalter 2a ist in Längsrichtung durch Verdrehen des Gewindes weiter ausgefahren als der Abstandshalter 2b. Somit kann eine Mindestbetondeckung zwischen Armierung 36 und Schalungselement 37 gewährleistet werden.

Vorzugsweise sind an den Armierungen, beispielsweise wie dargestellt der ersten und zweiten Armierung, Abstandshalter 2 angebracht. Es können auch mehr als zwei Abstandshalter 2 an einer Armierung 36a, 36b angeordnet sein, beispielsweise eins im unteren und eins im oberen Bereich der Armierungen 36a, 36b. Es können an den Armierungen 36 zwischen der ersten und zweiten Armierung 36a, 36b weitere Abstandshalter 2 angebracht sein. Bevorzugt werden die Abstandshalter im unteren Bereich der Armierungen 36a, 36b befestigt, so dass beim Aufstellen und Dagegenlehnen des Schalungselements 37 die Armierungen nicht verbogen werden und die vorher vorgenommene Einstellung der Abstandshalter nicht verändert wird.

Bevorzugt wird zunächst an den äußeren Armierungen des Abschnitts, der mit einem Schalungselement zu verkleiden ist, je ein Abstandshalter im unteren Bereich der Armierung befestigt. Die so befestigten Abstandshalter werden auf die vorgegebene Länge eingestellt, so dass später das Schalungselement einerseits richtig ausgerichtet ist (z.B. mit anderen Bauwerkselementen fluchtet oder gemäß Bauplan verläuft) und andererseits die Mindest-Betondeckung gewährleistet ist. Dann wird zwischen den beiden äußeren Abstandshaltern eine Fluchthilfe (z.B. Richtschnur) gespannt. Die Länge von weiteren Abstandshaltern, die zur Vermeidung der Durchbiegung des Schalungselements erforderlich sind, wird nun anhand der aufgespannten Fluchthilfe auf einfache Weise eingestellt.

Im weiteren Verlauf der Errichtung einer vertikalen Wand, was nicht dargestellt ist, wird ein zweites Schalungselement parallel zum ersten Schalungselement aufgestellt vorzugsweise mit Abstandshaltern wie beim ersten Schalungselement 37. Die Abstandshalter des zweiten Schalungselement werden an Armierungen angebracht, die den zweiten Stirnseiten 4b des ersten und zweiten Abstandshalters 2a, 2b des ersten Schalungselements 37 abgewandt angeordnet sind. Abschließend wird flüssiger Beton zwischen dem ersten Schalungselement 37 und dem zweiten Schalungselement vergossen, der nach dem Aushärten die vertikale Wand ausbildet.

### Bezugszeichenliste:

- 2, 2a, 2b: (erster, zweiter) Abstandshalter
- 3a, 3b: erstes / zweites Teilelement
- 4a, 4b: erste / zweite Stirnseite
- 5: erste Stirnfläche des ersten Teilelements
- 6: zweite Stirnfläche des zweiten Teilelements
- 6a: Bodenelement
- 6b: Stegelement
- 8, 8a, 8b, 8c, 8d: erste, zweite dritte, vierte Aufnahme
- 12a, 12b: Befestigungsöffnung
- 13: zweiter Zahnkranz
- 13a: Ausnehmung
- 14a, 14b: Umfangswandung des ersten / zweiten Teilelements
- 16a, 16b: Öffnung an Umfangswandung des ersten / zweiten Teilelements
- 18a, 18b: Innen- /Außengewinde
- 20: Zahnkranz / Krone
- 24a, 24b: erstes / zweites Kopplungselement
- 25a: Wulst
- 25b: Anschlag
- 26: Armierung einer Treppe
- 28: Treppe
- 30: vergossene Treppenstufe
- 32: Treppenschalungselement
- 34: Bodenplatte
- 36: Armierung einer Wand
- 36a, 36b: erste, zweite Armierung
- 37: Schalungselement einer Wand
- 38: gewünschte Abstandsebene für Schalungselement
- 40: Verbindungslinie der ersten und zweiten Armierung
- 42a, 42b: Abstand zwischen Schalung und erster / zweiter Armierung
- A: Längsachse/-richtung

## Patentansprüche

1. Abstandshalter (2), insbesondere zur Einstellung des Abstandes zwischen einer Armierung (26, 36) und einem Schalungselement (32, 37), wobei der Abstandshalter (2) aufweist:
ein erstes Teilelement (3a) mit einer ersten Stirnseite (4a), und
ein zweites Teilelement (3b) mit einer zweiten Stirnseite (4b), das mit dem ersten Teilelement (3a) wiederlösbar und/oder verstellbar verbunden ist,
wobei an der ersten Stirnseite (4a) zumindest eine Aufnahme (8, 8a-d) angeordnet ist, die ausgestaltet ist, um ein Bauelement, insbesondere eine Armierung (26, 36), zumindest teilweise aufzunehmen, und
wobei die Länge des Abstandshalters (2) in Längsrichtung (A) durch Verstellen des ersten bzw. zweiten Teilelements (3a) relativ zum zweiten bzw. ersten Teilelement (3b) variierbar ist.

2. Abstandshalter nach Anspruch 1,
wobei das erste Teilelement (3a) und das zweite Teilelement (3b) über ein Gewinde (18a, 18b) und/oder eine mehrstufige Rastverzahnung miteinander verbunden sind, und wobei mittels Drehen des Gewindes (18a, 18b) und/oder Verschieben des ersten und zweiten Teilelements (3a, 3b) zueinander die Länge des Abstandshalters (2) in Längsrichtung (A) verstellbar ist, und/oder
wobei die Länge des Abstandshalters (2) durch Verdrehen und/oder Verschieben des ersten und zweiten Teilelements (3a, 3b) zueinander in einem Bereich von 2 bis 4 cm, 3 bis 5 cm, 3,5 bis 5 cm, 4 bis 6 cm oder 5 bis 9 cm einstellbar ist, und/oder
wobei die maximale Längsausdehnung des Abstandshalters (2) mindestens 40%, 50%, 60%, 70% oder 80% der Längsausdehnung des ersten oder zweiten Teilelements (3a, 3b) beträgt.

3. Abstandshalter nach Anspruch 1 oder 2,
wobei sich die zumindest eine Aufnahme (8, 8a-d) in Längsrichtung des Abstandshalters (2) erstreckt, und wobei sich die Weite der zumindest einen Aufnahme (8, 8a-d) mit zunehmender Tiefe verjüngt, so dass der Abstandshalter (2) auf unterschiedlich dicke Bauelemente aufklemmbar ist, und/oder
wobei das erste Teilelement (3a) an der ersten Stirnseite (4a) eine Vielzahl der Aufnahmen aufweist, wobei die Vielzahl der Aufnahmen (8, 8a-d) eine Aufnahme (8a-d) oder Aufnahmepaare aufweist, die sich in der Größe der Aufnahme (8a-d) von der Größe einer anderen Aufnahme (8a-d) oder eines anderen Aufnahmepaares unterscheiden, so dass Bauelemente verschiedener Stärke bzw. Dicke aufklemmbar sind.

4. Abstandshalter nach Anspruch 1, 2 oder 3, wobei das erste Teilelement (3a) an der ersten Stirnseite (4a) eine Vielzahl der Aufnahmen (8, 8a-d) aufweist und/oder wobei die erste Stirnseite (4a) in Form einer Krone oder Zahnkranzes (20) ausgebildet ist,
und wobei vorzugsweise:
die Aufnahmen (8, 8a-d) am Umfang des ersten Teilelements (3a) angeordnet sind, und/oder
sich gegenüberliegende Aufnahmen (8, 8a-d) jeweils identisch oder im Wesentlichen identisch ausgeführt sind oder je zwei der Aufnahmen (8) bezüglich der Größe der Aufnahme (8, 8a-d) zueinander gepaart sind, und/oder
die Vielzahl der Aufnahmen (8, 8a-d) eine Aufnahme (8a-d) oder Aufnahmepaare aufweist, die sich in der Größe der Aufnahme (8a-d) von der Größe einer anderen Aufnahme (8a-d) oder eines anderen Aufnahmepaares unterscheiden, wobei vorzugsweise zumindest drei Aufnahmen (8a-d) oder Aufnahmepaare angeordnet sind, die voneinander unterschiedliche Größen der Aufnahme (8a-d) aufweisen.

5. Abstandshalter nach einem der vorhergehenden Ansprüche, wobei die Weite der zumindest einen Aufnahme (8, 8a-d) oder einer Aufnahme der Vielzahl von Aufnahmen (8, 8a-d) oder eines Aufnahmepaares der Vielzahl der Aufnahmen (8, 8a-d) im Bereich von 4 - 12 mm, 4 - 7 mm, 6 - 9 mm, oder 8 - 12 mm liegt, wobei die Vielzahl der Aufnahmen (8, 8a-d) insbesondere Aufnahmen (8, 8a-d) oder Aufnahmepaare mit den folgenden Aufnahmeweiten aufweist:
- eine erste Aufnahme (8a) oder ein erstes Aufnahmepaar mit einer ersten Weite, vorzugsweise im Bereich von 4 - 7 mm,
- eine zweite Aufnahme (8b) oder ein zweites Aufnahmepaar mit einer zweiten von der ersten unterschiedlichen Weite, vorzugsweise im Bereich von 6 - 9 mm,
- eine dritte Aufnahme (8c, 8d) oder ein drittes Aufnahmepaar mit einer dritten von der ersten und zweiten unterschiedlichen Weite im Bereich von 8 - 12 mm.

6. Abstandshalter nach einem der vorhergehenden Ansprüche,
wobei der Innendurchmesser des ersten oder zweiten Teilelements (3a, 3b) größer oder gleich ist dem Außendurchmesser des zweiten oder ersten Teilelements (3b, 3a), und/oder
wobei das erste oder zweite Teilelement (3a, 3b) vollständig oder nahezu vollständig in dem zweiten oder ersten Teilelement (3b, 3a) aufnehmbar ist, und/oder
wobei das erste oder zweite Teilelement (3a, 3b) ohne Stirnflächen (5, 6) bzw. in Längsrichtung (A) durchgängig offen ausgebildet ist.

7. Abstandshalter nach einem der vorhergehenden Ansprüche, wobei der Abstandshalter (2) an der zweiten Stirnseite (4b) eine Stirnfläche (6) aufweist, die Öffnungen (12a, 12b) zur Befestigung an einer Armierung (26, 36) und/oder einer Verschalung (32) aufweist.

8. Abstandshalter nach einem der vorhergehenden Ansprüche,
wobei der Abstandshalter (2) ein erstes Kopplungselement (24a) und/oder ein zweites Kopplungselement (24b) aufweist, und
wobei das erste und/oder zweite Kopplungselement (24a, 24b) mit einem Kopplungselement eines weiteren Abstandshalters (2), insbesondere eines ersten Teilelements (3a) eines weiteren Abstandshalters (2) koppelbar ist.

9. Abstandshalter nach einem der vorhergehenden Ansprüche,
wobei die erste Stirnseite (4a) eine erste Stirnfläche (5) und/oder die zweite Stirnseite (4b) eine zweite Stirnfläche (6) aufweist, und wobei die erste und/oder zweite Stirnfläche (5, 6) zumindest teilweise offen ausgestaltet ist, und
wobei eine Umfangswandung (14a, 14b) zwischen der ersten Stirnseite (4a) und der zweiten Stirnseite (4b) eine Vielzahl von Öffnungen (16a, 16b) aufweist.

10. Abstandshalter nach einem der vorhergehenden Ansprüche, wobei der Abstandshalter (2) aus einem alkaliresistenten Material, vorzugsweise aus Kunststoff, wie beispielsweise aus PP, PE oder HDPE, gefertigt ist.

11. Anordnung, die folgendes aufweist:
eine Armierung (36), und
zumindest einen Abstandshalter (2) nach einem der vorhergehenden Ansprüche,
wobei der Abstandshalter (2) auf die Armierung (36) aufgeklemmt ist, dadurch dass die Armierung (36) zumindest teilweise in der Aufnahme (8) des Abstandshalters (2) aufgenommen ist.

12. Anordnung, die folgendes aufweist:
einen ersten Abstandshalter (2) nach einem der Ansprüche 1 bis 10, und
einen zweiten Abstandshalter (2) nach einem der Ansprüche 1 bis 10,
wobei ein erstes oder zweites Kopplungselement (24a, 24b) des ersten Abstandshalters (2) mit einem zweiten oder ersten Kopplungselement (24b, 24a) des zweiten Abstandshalters (2) gekoppelt ist.

13. Anordnung, die folgendes aufweist:
einen ersten und zweiten Abstandshalter (2a, 2b) nach einem der Ansprüche 1 bis 10,
eine erste Armierung (36a) an der der erste Abstandshalter (2a) angebracht ist,
eine zweite Armierung (36b), an der der zweite Abstandshalter (2b) angebracht ist, und die zur ersten Armierung (36a) beabstandet ist, und
ein gegen den ersten und zweiten Abstandshalter (2a, 2b) gelehntes Schalungselement (37).
wobei die Länge der Abstandshalter (2) so eingestellt ist, dass eine gewünschte Abstandsebene (38) für das Schalungselement (37) ausgebildet ist.

14. Verfahren zum Errichten eines Gebäudeelements, insbesondere einer Wand oder einer Treppe (28), das aufweist:
Anbringen eines ersten und zweiten Abstandshalters (2a, 2b) nach einem der Ansprüche 1 bis 10 mit der Aufnahme an einer ersten und zweiten Armierung (36a, 36b), wobei die erste Armierung (36a) und zweite Armierung (36b) zueinander beabstandet sind,
Einstellen der Länge der Abstandshalter (2a, 2b) durch Verschieben der zweiten Teilelemente (4b) auf eine gewünschte Mindestbetondeckung,
Aufstellen eines ersten Schalungselements (37), das gegen die zweiten Stirnseiten (4b) der Abstandshalter (2a, 2b) lehnt, und optional
Aufstellen eines zweiten Schalungselements mit Abstandshaltern wie beim ersten Schalungselement (37), wobei die Abstandshalter an Armierungen angebracht werden, die den zweiten Stirnseiten (4b) des ersten und zweiten Abstandshalters (2a, 2b) abgewandt angeordnet sind, und
Vergießen von flüssigem Beton zwischen dem ersten Schalungselement (37) und dem zweiten Schalungselement.
